# EUROPÄISCHE PATENTSCHRIFT

(11) **EP 3 940 289 B1**
(45) Veröffentlichungstag und Bekanntmachung des Hinweises auf die Patenterteilung: **12.11.2025**
(21) Anmeldenummer: 21184578.9
(22) Anmeldetag: 08.07.2021
(51) Int. Cl.: F21S 4/26, F21V 21/04, F21V 23/00, F21Y 103/10, F21Y 115/10

(54) **SCHLAUCHFÖRMIGE LEUCHTVORRICHTUNG SOWIE LEUCHTANORDNUNG**
TUBULAR LIGHTING DEVICE AND LIGHTING ARRANGEMENT
DISPOSITIF D'ÉCLAIRAGE TUBULAIRE ET AGENCEMENT D'ÉCLAIRAGE

(30) Priorität: 15.07.2020 DE 102020208809
(43) Veröffentlichungstag der Anmeldung: 19.01.2022
(73) Patentinhaber: H4X e.U., 8055 Graz (AT)
(72) Erfinder: Hierzer, Andreas, 8010 Graz (AT)
(74) Vertreter: Isarpatent

(56) Entgegenhaltungen:
- EP-A1- 1 862 726
- EP-A1- 3 875 841
- US-A1- 2004 246 718
- US-A1- 2013 021 811
- US-A1- 2020 109 828

## Beschreibung

### GEBIET DER ERFINDUNG

Die Erfindung betrifft das Gebiet der Beleuchtungsvorrichtungen. Hierbei betrifft die Erfindung eine Leuchtanordnung mit einer schlauchförmigen Leuchtvorrichtung.

### TECHNISCHER HINTERGRUND

Wenngleich die Erfindung auf vielerlei Gebieten, auf denen die Erzielung einer Beleuchtungswirkung erwünscht ist, nützlich sein kann, sollen die Erfindung und die ihr zu Grunde liegende Problematik nachfolgend am Beispiel einer Leuchteinrichtung zur Erzielung einer ästhetischen Beleuchtungswirkung, insbesondere in einem Innenraum eines Gebäudes, näher erläutert werden.

Allgemein ist es bekannt, Leuchten oder leuchtende Elemente in einem Innenbereich eines Gebäudes vorzusehen, nicht nur um eine Räumlichkeit zu beleuchten, d. h. zu erhellen, sondern auch zu dem Zweck, einen ästhetischen Effekt zu erreichen und/oder die Lichtabstrahlung in verschiedenen Bereichen der Räumlichkeit unterschiedlich zu gestalten. Bei herkömmlichen Leuchteinrichtungen bestehen zum Einen Einschränkungen mit Blick auf eine flexible Gestaltbarkeit der Lichteffekte, zum Anderen sind auch Montage sowie Versorgung der Leuchteinrichtung herkömmlicherweise weniger einfach und flexibel, sowie weniger elegant und platzsparend, als dies wünschenswert wäre.

In der US 2004/0246718 A1 wird zum Beispiel eine Seilleuchte beschrieben, die eine Steuerung aufweist, welche mit einem Verbinder in der Seilleuchte integral gebildet ist. Zudem wird beschrieben, dass die Steuerung dieser Seilleuchte Lämpchen derselben mit vorbestimmtem Zeitintervall dimmt oder blinken lässt.

Weiterhin wird in der US 2020/0109828 A1 eine flexible Beleuchtungsanordnung mit Lichtquellen, die auf einer Leucht-Leiterplatte befestigt sind, beschrieben. Die Leucht-Leiterplatte ist mit einer Steuerungs-Leiterplatte, die eine Steuerungseinrichtung zur Steuerung der Lichtquellen beinhaltet, gekoppelt. An einem Ende der Steuerungs-Leiterplatte sind an dieser Leitungen zur elektrischen Kopplung der Steuerungs-Leiterplatte mit einer Leistungsversorgung befestigt. Ferner wird beschrieben, einen drahtlosen Empfänger gemeinsam mit der Steuerungseinrichtung auf der Steuerungs-Leiterplatte anzubringen. Beschrieben wird zudem eine flexible, längliche Umhüllung aus einem transparenten oder durchscheinenden Material, wobei Seitenwände der Umhüllung mit Ausnehmungen gebildet sind, die dem Eingriff eines Befestigungsgliedes mit C-förmigem Querschnitt dienen.

Ein gekapselter, flexibler LED-Leuchtstreifen für ein Fahrrad, der eine interne Steuerungseinrichtung aufweist, wird ferner in der US 2013/0021811 A1 beschrieben.

Diesen Zustand gilt es zu verbessern.

### ZUSAMMENFASSUNG DER ERFINDUNG

Vor diesem Hintergrund liegt der Erfindung die Aufgabe zu Grunde, eine verbesserte Leuchtanordnung mit einer schlauchförmigen Leuchtvorrichtung anzugeben, wobei die Leuchtvorrichtung in einfacher und vielfältiger Weise im Raum angeordnet und montiert werden kann und eine möglichst einfache, platzsparende Befestigung und Versorgung der Leuchtvorrichtung ermöglicht werden sollen.

Erfindungsgemäß wird diese Aufgabe durch eine Leuchtanordnung mit den Merkmalen des Anspruchs 1 gelöst.

Vorgeschlagen wird erfindungsgemäß eine Leuchtanordnung umfassend eine schlauchförmige Leuchtvorrichtung mit einem Lichtabgabeabschnitt und einem Endabschnitt sowie mindestens eine Befestigungseinrichtung für die schlauchförmige Leuchtvorrichtung. In dem Lichtabgabeabschnitt weist die Leuchtvorrichtung eine Lichterzeugungsanordnung auf, welche im Betrieb die Abgabe von Licht im Bereich des Lichtabgabeabschnitts ermöglicht. Der Endabschnitt ist für eine Versorgung der Leuchtvorrichtung mit elektrischem Strom für den Betrieb der Lichterzeugungsanordnung eingerichtet. Ferner weist die Leuchtvorrichtung eine innerhalb des Endabschnitts angeordnete, von einem Körper des Endabschnitts aufgenommene Steuerungsanordnung zur Ansteuerung der Lichterzeugungsanordnung auf. Die schlauchförmige Leuchtvorrichtung ist hierbei an dem Endabschnitt der schlauchförmigen Leuchtvorrichtung mittels der Befestigungseinrichtung befestigt, wobei an dem Endabschnitt eine Versorgung der schlauchförmigen Leuchtvorrichtung mit elektrischem Strom für deren Betrieb und/oder mit Steuerungssignalen vorgesehen ist.

Eine der Erfindung zu Grunde liegende Idee besteht darin, die Steuerungsanordnung in einen Endbereich der schlauchförmigen Leuchtvorrichtung ("Lichtschlauch") zu integrieren. Durch eine derartige Integration der Steuerungsanordnung wird die Befestigung der schlauchförmigen Leuchtvorrichtung erheblich erleichtert. Insbesondere muss bei der Montage der schlauchförmigen Leuchtvorrichtung keine Rücksicht auf ein separat vorgesehenes Bauteil zur Ansteuerung der Lichterzeugungsanordnung genommen werden. Ferner ist es bei der Erfindung nicht notwendig, ein eigenes, separates Gehäuse für eine derartige Steuerungsanordnung vorzusehen. Eine separate Befestigung eines derartigen Gehäuses außerhalb der Leuchtvorrichtung, mit dem entsprechenden Aufwand und Platzbedarf, kann auf diese Weise ebenfalls vermieden werden. Es wird somit durch die erfindungsgemäß vorgeschlagene Unterbringung der Steuerungsanordnung Platz eingespart, eine separate Komponente außerhalb der eigentlichen Leuchtvorrichtung wird vermieden, und die Befestigung der Leuchtvorrichtung wird erleichtert. Durch die platzsparende Unterbringung der Steuerungsanordnung kann zudem die Versorgung der Leuchtvorrichtung mit elektrischem Strom für deren Betrieb, etwa mithilfe einer Verkabelung, elegant und platzsparend erfolgen.

Erfindungsgemäß ist der Endabschnitt als ein Befestigungsabschnitt der Leuchtvorrichtung für ein Befestigen derselben mindestens mittels des Endabschnitts ausgebildet. Somit kann der Endabschnitt sowohl Funktionen einer Befestigung der Leuchtvorrichtung als auch einer Unterbringung der Steuerungsanordnung übernehmen, womit wiederum Platz gespart wird.

Erfindungsgemäß ist der Endabschnitt dafür eingerichtet, von der Befestigungseinrichtung für die Leuchtvorrichtung, und hierbei in einer Weiterbildung insbesondere von einem Montageteil der Befestigungseinrichtung, zum Befestigen der Leuchtvorrichtung zumindest teilweise, oder entlang einer Längserstreckung des Endabschnitts im Wesentlichen vollständig, aufgenommen zu werden. Auf diese Art und Weise kann zum Beispiel der Endabschnitt mit der darin integrierten Steuerungsanordnung ästhetisch und zweckmäßig durch die Befestigungseinrichtung oder das Montageteil verdeckt werden, derart, dass der Lichtabgabeabschnitt der schlauchförmigen Leuchtvorrichtung im verbauten Zustand zum Beispiel durchgehend, entlang dessen sichtbarer Erstreckung und insbesondere weitgehend gleichmäßig, Licht ausstrahlen kann. Auf diese Weise können besonders ästhetische Lichteffekte erzielt werden.

Erfindungsgemäß ist der Endabschnitt mit einer Außenform mit einem im Wesentlichen kreisrunden Querschnitt, insbesondere mit einer im Wesentlichen zylindrischen Außenform, ausgebildet. Eine derartige Ausgestaltung der Außenform des Endabschnitts kann vorteilhaft dazu beitragen, den Endabschnitt auf verschiedene Art und Weise zu befestigen. Unterschiedliche Arten der Befestigung des Endabschnitts sind möglich, ohne dass die Steuerungsanordnung hierbei hinderlich wäre.

Der Körper des Endabschnitts ist erfindungsgemäß im Wesentlichen massiv ausgebildet.

Erfindungsgemäß ist die schlauchförmige Leuchtvorrichtung flexibel ausgebildet. Dies trägt dazu bei, vielfältige Lichteffekte mittels der Leuchtvorrichtung gestalten zu können.

Vorteilhafte Ausgestaltungen und Weiterbildungen ergeben sich aus den Unteransprüchen sowie aus der Beschreibung unter Bezugnahme auf die Figuren.

Gemäß einer Ausgestaltung ist der Endabschnitt für das Befestigen klemmbar. Der Endabschnitt kann beispielsweise nach teilweiser oder im Wesentlichen vollständiger Aufnahme durch das Montageteil in diesem klemmbar sein. Insbesondere kann das Montageteil hierfür eingerichtete Klemmeinrichtungen aufweisen. Somit kann eine einfache und zweckmäßige Fixierung der Leuchtvorrichtung erreicht werden.

Insbesondere kann sich in einer Weiterbildung der Endabschnitt an den Lichtabgabeabschnitt, bevorzugt im Wesentlichen direkt, anschließen. Auf diese Weise kann die Integration der Befestigung, der Versorgung und Ansteuerung und der Lichtabgabe durch die Leuchtvorrichtung auf besonders kompakte und platzsparende Weise erreicht werden.

Gemäß einer weiteren zusätzlichen Ausgestaltung ist der Endabschnitt mit einer äußeren Querabmessung, insbesondere einem äußeren Durchmesser, ausgebildet, die im Wesentlichen einer äußeren Querabmessung, insbesondere einem äußeren Durchmesser, des Lichtabgabeabschnitts entspricht. Dies kann zu einer zweckmäßigen Herstellung der Leuchtvorrichtung beitragen, zumal beispielsweise eine Außenform des Lichtabgabeabschnitts unverändert in den Endabschnitt hinein fortgeführt werden kann. Beispielsweise kann eine zum Beispiel kreisrunde Außenkontur der schlauchförmigen Leuchtvorrichtung im Lichtabgabeabschnitt und im Endabschnitt im Wesentlichen gleich ausgebildet sein.

Es sei darauf hingewiesen, dass der Lichtabgabeabschnitt der Leuchtvorrichtung in anderen Ausgestaltungen jeweils mit einer Außenform ausgebildet werden kann, die einen von einer kreisrunden Form abweichenden Querschnitt aufweist, beispielsweise einen ovalen Querschnitt, einen mehreckigen Querschnitt, beispielsweise mit abgerundeten Ecken, oder einen anderen gewünschten Querschnitt.

Wenngleich es bevorzugt sein kann, wenn die äußere Querschnittsform des Lichtabgabeabschnitts und des Endabschnitts übereinstimmen, kann in einigen Ausgestaltungen die äußere Querschnittsform des Endabschnitts von jener des Lichtabgabeabschnitts abweichen.

In einer bevorzugten Ausgestaltung ist die Steuerungsanordnung vollständig in dem Körper des Endabschnitts aufgenommen. Somit kann die Steuerungsanordnung platzsparend untergebracht werden, wobei zugleich der Endabschnitt zum Beispiel mit einer vereinheitlichten Außenkontur und im Wesentlichen ohne aus der Außenkontur vorstehende Teile der Steuerungsanordnung ausgebildet werden kann, was die Befestigung weiter erleichtert. Zudem ist die Steuerungsanordnung auf diese Weise gut geschützt untergebracht.

Bei einer Weiterbildung ist der Körper des Endabschnitts als ein massiver Silikonkörper ausgebildet. Die Steuerungsanordnung ist in den Körper bevorzugt derart integriert, dass der Körper die Steuerungsanordnung im Wesentlichen vollständig umgibt.

Insbesondere sind in einer Weiterbildung der Lichtabgabeabschnitt und der Endabschnitt mit einem gemeinsamen Silikonkörper ausgebildet. Der Lichtabgabeabschnitt und der Endabschnitt mit der darin aufgenommenen Steuerungsanordnung können hierbei beispielsweise auf zweckmäßige Weise hergestellt und die Steuerungsanordnung zweckmäßig in den Silikonkörper integriert werden, ohne dass es eines Schrittes eines Befestigens des Endabschnitts an dem Lichtabgabeabschnitt bedarf.

In einer Weiterbildung ist die Lichterzeugungsanordnung mit einer bandförmigen Komponente in einem Inneren des Lichtabgabeabschnitts ausgebildet, wobei auf dieser Komponente in Abständen voneinander angeordnete Lichterzeugungseinrichtungen, insbesondere LEDs, vorgesehen sind. Insbesondere können ferner an oder auf der bandförmigen Komponente Leiter vorgesehen sein, mit deren Hilfe die Lichterzeugungseinrichtungen mit der Steuerungsanordnung und/oder miteinander verschaltet sind. Somit kann eine Lichterzeugung auf zweckmäßige Weise entlang des Lichtabgabeabschnitts erreicht werden. Mithilfe von LEDs gelingt dies auf wirkungsvolle und energiesparende Weise.

Gemäß einer Ausgestaltung ist oder sind an einem stirnseitigen, von dem Lichtabgabeabschnitt distalen Ende des Endabschnitts, das als ein Ende der schlauchförmigen Leuchtvorrichtung ausgebildet ist, ein oder mehrere Leiter, insbesondere ein Kabel, aus dem Endabschnitt parallel zur einer axialen Richtung herausgeführt, insbesondere im Bereich einer stirnseitigen Endfläche des Endabschnitts und vorzugsweise mittig im Bereich einer Längsachse des Endabschnitts. Der oder die vorzugsweise isolierten Leiter können dafür vorgesehen sein, der Leuchtvorrichtung elektrischen Strom zuzuführen und/oder der Steuerungsanordnung Steuerungssignale zuzuleiten.

In einer weiteren Weiterbildung ist die schlauchförmige Leuchtvorrichtung dafür eingerichtet, über den Endabschnitt mit elektrischer Energie versorgt zu werden, die von einem außerhalb der schlauchförmigen Leuchtvorrichtung vorgesehenen Konverter bereitgestellt wird. Somit kann der Konverter von der schlauchförmigen Leuchtvorrichtung beabstandet angeordnet werden. Somit wird die schlanke Form und die einfache, flexible und vielfältige Befestigung der Leuchtvorrichtung nicht beeinträchtigt. Zudem kann bei Bedarf ermöglicht werden, mehrere Leuchtvorrichtungen über einen gemeinsamen Konverter mit elektrischer Energie zu versorgen.

In einer weiteren Ausgestaltung ist die Steuerungsanordnung dafür eingerichtet, ein Steuerungssignal zu empfangen und die Lichterzeugungsanordnung und/oder eine einzelne Lichterzeugungseinrichtung und/oder mehrere einzelne Lichterzeugungseinrichtungen der Lichterzeugungsanordnung und/oder Gruppen dieser Lichterzeugungseinrichtungen der Lichterzeugungsanordnung, zum Beispiel eine LED oder LEDs, abhängig von dem Steuerungsignal anzusteuern.

Die Steuerungsanordnung kann insbesondere in weiteren Ausgestaltungen dafür eingerichtet sein, das empfangene Steuerungsignal zu verarbeiten und/oder auszuwerten und/oder zu interpretieren, beispielsweise mittels einer Recheneinrichtung, etwa eines Mikroprozessors.

Gemäß einer weiteren Ausgestaltung ist die Steuerungsanordnung dafür eingerichtet, die Lichterzeugungsanordnung und/oder die einzelne(n) Lichterzeugungseinrichtung(en) der Lichterzeugungsanordnung und/oder die Gruppen dieser Lichterzeugungseinrichtungen beispielsweise unter Verwendung eines DALI-Protokolls oder eines DMX-Protokolls oder eines ZigBee-Protokolls oder eines 0-10V-Protokolls anzusteuern.

Ferner kann in einer weiteren Ausgestaltung die Steuerungsanordnung dafür eingerichtet sein, die Lichterzeugungsanordnung und/oder die einzelne(n) Lichterzeugungseinrichtung(en) und/oder die Gruppen dieser Lichterzeugungseinrichtungen abhängig von dem Steuerungssignal zu dimmen. In einer alternativen oder zusätzlichen Ausgestaltung kann die Steuerungsanordnung dafür eingerichtet sein, eine Farbe und/oder eine Farbtemperatur eines durch die Lichterzeugungsanordnung und/oder die einzelne(n) Lichterzeugungseinrichtung(en) und/oder die Gruppen dieser Lichterzeugungseinrichtungen abgegebenen Lichts abhängig von dem Steuerungssignal einzustellen oder zu verändern.

Beispielsweise kann in Ausgestaltungen die Ansteuerung der Lichterzeugungseinrichtung(en), etwa der LED(s), mittels Pulsweitenmodulation (PWM), beispielsweise 48 Volt - PWM, 24 Volt - PWM oder 12 Volt - PWM, erfolgen.

Insbesondere kann die Steuerungsanordnung dafür eingerichtet sein, die Lichterzeugungsanordnung und/oder die einzelne(n) Lichterzeugungseinrichtung(en) und/oder deren Gruppen mikroprozessorgesteuert elektronisch zu dimmen.

In einer Ausgestaltung weist die Steuerungsanordnung eine Leiterplatte auf, die insbesondere mit elektronischen Bauelementen bestückt ist.

In einer Ausgestaltung ist die Leiterplatte auf allen Seiten derselben von einem Material, insbesondere einem Silikonmaterial, mit dem der Endabschnitt ausgebildet ist, umgeben, wobei Leiter zur Kopplung der Steuerungsanordnung mit der Lichterzeugungsanordnung und mit einer externen Quelle elektrischer Energie und/oder von Steuerungsignalen ausgehend von der Leiterplatte durch das Material hindurchgeführt sind. Auf diese Weise ist die Leiterplatte durch das Material des Endabschnitts mechanisch gehalten, aufgenommen und geschützt. Auch die Leiter sind auf diese Weise mechanisch fixiert.

In einer Ausgestaltung ist die Leiterplatte in dem Endabschnitt vollständig aufgenommen.

In einer weiteren Ausgestaltung ist die Leiterplatte langgestreckt ausgebildet und eine Längserstreckung der Leiterplatte parallel zu einer Längsachse des Endabschnitts angeordnet. Die Leiterplatte kann zum Beispiel rechteckig ausgebildet sein. Hierbei kann die Leiterplatte ferner beispielsweise mit einem Seitenverhältnis der Längserstreckung zur Quererstreckung der Leiterplatte zwischen etwa 2 und etwa 10, insbesondere einem derartigen Seitenverhältnis zwischen etwa 3 und etwa 6, beispielsweise einem Seitenverhältnis zwischen etwa 4 und etwa 5, ausgebildet sein. Auf einer derartigen Leiterplatte können Bauelemente zur Bildung der Steuerungsanordnung angeordnet werden, wobei die derart ausgebildete Leiterplatte in dem Endabschnitt einer insbesondere schlanken und langgestreckten schlauchförmigen Leuchtvorrichtung vorteilhaft untergebracht werden kann.

Gemäß einer weiteren Ausgestaltung ist die Leiterplatte im Wesentlichen einer Ebene, die von einer Längsachse und einem Durchmesser des Endabschnitts aufgespannt wird, folgend angeordnet. Insbesondere kann auf diese Weise der Querschnitt eines etwa mit einer runden Außenform ausgebildeten Endabschnitts gut zur Unterbringung der Leiterplatte und somit der Steuerungsanordnung ausgenutzt werden.

In einer weiteren Ausgestaltung weist die schlauchförmige Leuchtvorrichtung eine Länge von bis zu etwa 10 Metern auf und wird über ihre gesamte Länge über den Endabschnitt mit elektrischer Energie versorgt und über ihre gesamte Länge mittels der Steuerungsanordnung angesteuert.

Insbesondere kann eine Längserstreckung des Lichtabgabeabschnitts wesentlich größer sein als eine Längserstreckung des Endabschnitts.

Gemäß einer Ausgestaltung ist der Endabschnitt ferner länglich ausgebildet. Auf diese Weise kann eine zuverlässige Befestigung mittels des Endabschnitts ermöglicht werden, zudem wird Platz geschaffen, um die Steuerungsanordnung in dem Endabschnitt unterzubringen.

Insbesondere ist die schlauchförmige Leuchtvorrichtung langgestreckt ausgebildet.

Die schlauchförmige Leuchtvorrichtung kann von dem Endabschnitt beabstandet einen weiteren Endabschnitt aufweisen, der der weiteren Befestigung dienen kann. Vorzugsweise ist jedoch nur in dem erstgenannten Endabschnitt die Steuerungsanordnung untergebracht.

In einer Ausgestaltung umfasst die Leuchtanordnung eine Mehrzahl der schlauchförmigen Leuchtvorrichtungen sowie ferner einen externen Konverter. Hierbei sind einige oder alle aus der Mehrzahl der schlauchförmigen Leuchtvorrichtungen durch den externen Konverter mit elektrischer Energie versorgbar. Somit ist nur ein Konverter zur Versorgung mehrerer Leuchtvorrichtungen erforderlich, wodurch die Energieversorgung der Leuchtvorrichtungen auf platzsparende Weise realisiert werden kann.

Ferner umfasst die Leuchtanordnung in einer weiteren Ausgestaltung eine Mehrzahl der schlauchförmigen Leuchtvorrichtungen, wobei einige oder alle aus der Mehrzahl der schlauchförmigen Leuchtvorrichtungen einer Steuerungsgruppe zuordenbar und gemeinsam ansteuerbar sind. Dies kann die Ansteuerung der Leuchtvorrichtungen und insbesondere der Lichterzeugungsanordnungen dieser vereinfachen.

In einer Ausgestaltung ist die schlauchförmige Leuchtvorrichtung mindestens an dem Endabschnitt derselben mittels der Befestigungseinrichtung im Bereich einer Decke oder einer Wand oder eines Bodens einer Räumlichkeit, insbesondere eines Innenraums in einem Gebäude, befestigt.

Es sei darauf hingewiesen, dass die vorstehend mit Blick auf die Leuchtvorrichtung beschriebenen Ausgestaltungen und Weiterbildungen analog auf die Leuchtanordnung anwendbar sind, und umgekehrt.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird hierbei der Fachmann auch Einzelaspekte als Verbesserungen oder Ergänzungen zu der jeweiligen Grundform der vorliegenden Erfindung hinzufügen.

### INHALTSANGABE DER ZEICHNUNGEN

Die Erfindung wird nachfolgend anhand der in den schematischen Figuren der Zeichnungen angegebenen Ausführungsbeispiele näher erläutert. Es zeigen dabei:
- Fig. 1: eine schlauchförmige Leuchtvorrichtung gemäß einem Ausführungsbeispiel, schematisch;
- Fig. 2: einen Abschnitt der schlauchförmigen Leuchtvorrichtung der Fig. 1 umfassend einen Endabschnitt derselben, in einer vergrößerten perspektivischen Darstellung;
- Fig. 3: einen Abschnitt der schlauchförmigen Leuchtvorrichtung der Fig. 1 umfassend den Endabschnitt derselben, wobei ein Körper des Endabschnitts entlang einer Längsmittelebene des Endabschnitts zur Verdeutlichung aufgeschnitten gezeigt ist, in einer perspektivischen Darstellung;
- Fig. 4: einen Abschnitt der schlauchförmigen Leuchtvorrichtung der Fig. 1 in einer Stirnansicht des Endabschnitts derselben, wobei der Körper des Endabschnitts analog Fig. 3 aufgeschnitten dargestellt ist;
- Fig. 5A: eine Draufsicht auf den Abschnitt der schlauchförmigen Leuchtvorrichtung, wie in Fig. 2 gezeigt;
- Fig. 5B: eine Schnittansicht A-A des den Endabschnitt umfassenden Abschnitts der schlauchförmigen Leuchtvorrichtung, wie in Fig. 5A angegeben;
- Fig. 6: eine Teilansicht der schlauchförmigen Leuchtvorrichtung gemäß Fig. 1-5 sowie einer Befestigungseinrichtung für die Leuchtvorrichtung in ei- nem Längsmittelschnitt, im Bereich des Endabschnitts, wie diese für den Aufbau einer Leuchtanordnung verwendet werden;
- Fig. 7: eine weitere Darstellung der schlauchförmigen Leuchtvorrichtung sowie der Befestigungseinrichtung in der Anordnung der Fig. 6, zur Verdeutlichung der Fixierung der Leuchtvorrichtung;
- Fig. 8: eine Draufsicht auf eine Leuchtanordnung umfassend die schlauchförmige Leuchtvorrichtung der Fig. 1-5, die in Fig. 6, 7 gezeigte Befestigungseinrichtung, sowie einen externen Konverter, nebst schematischer Darstellung einer Verkabelung; und
- Fig. 9: eine Leuchtanordnung gemäß einer Variante, mit mehreren schlauchförmigen Leuchtvorrichtungen gemäß Fig. 1-5 und einem gemeinsamen Konverter, wobei die Figur auch eine Steuerungsgruppe schlauchförmiger Leuchtvorrichtungen illustriert.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren sind gleiche, funktionsgleiche oder gleich wirkende Elemente, Merkmale und Komponenten - sofern nichts Anderes angegeben ist - jeweils mit denselben Bezugszeichen versehen.

### BESCHREIBUNG VON AUSFÜHRUNGSBEISPIELEN

Fig. 1 zeigt eine schlauchförmige Leuchtvorrichtung 1, die bei diesem Beispiel auch als "Silikon-Lichtschlauch" bezeichnet werden kann, gemäß einem Ausführungsbeispiel, wobei ein Lichtabgabeabschnitt 3 und ein direkt an den Lichtabgabeabschnitt 3 anschließender Endabschnitt 6 gezeigt sind. Die schlauchförmige Leuchtvorrichtung 1 kann an einem zweiten, von dem Endabschnitt 6 entfernten und in Fig. 1 nicht gezeigten Ende einen weiteren Endabschnitt aufweisen.

Der Endabschnitt 6 ist als ein Befestigungsabschnitt für ein Befestigen der Leuchtvorrichtung 1 mittels des Endabschnitts 6 ausgebildet. Auch der weitere, zweite und in Fig. 1 nicht gezeigte Endabschnitt kann als ein Befestigungsabschnitt ausgebildet sein, um das andere Ende der schlauchförmigen Leuchteinrichtung 1 zu befestigen.

Die schlauchförmige Leuchtvorrichtung 1, siehe bspw. Fig. 1, ist langgestreckt ausgebildet und weist eine Außenform auf, die bei dem gezeigten Beispiel mit einem im Wesentlichen kreisrunden und entlang der Längserstreckung des Lichtabgabeabschnitts 3 und des Endabschnitts 6 im Wesentlichen gleich bleibenden Außenquerschnitt ausgebildet ist.

Der Endabschnitt 6, siehe z. B. Fig. 1 oder 2, ist ebenfalls länglich ausgebildet, wobei eine Längserstreckung des Lichtabgabeabschnitts 3 wesentlich größer ist als eine Längserstreckung L6 des Endabschnitts 6, siehe zusätzlich auch Fig. 5B.

Die schlauchförmige Leuchteinrichtung 1 ist flexibel ausgebildet, womit es eine in Fig. 1 nicht näher gezeigte Befestigungseinrichtung 55 zur Befestigung des ersten Endabschnitts 6, eine ggf. vorgesehene weitere Befestigungseinrichtung zur Befestigung des zweiten, nicht gezeigten Endabschnitts, und, falls gewünscht, zusätzlich vorgesehene und in Fig. 1 ebenfalls nicht gezeigte weitere Befestigungseinrichtungen zur Fixierung des Lichtabgabeabschnitts 3 an einer oder mehreren Zwischenposition(en), ermöglichen, die Leuchtvorrichtung 1 in einer Vielzahl von beispielsweise dreidimensionalen Formen in einem Raum, etwa einem Innenraum eines Gebäudes, anzuordnen. Die Endabschnitte der Leuchtvorrichtung 1 und insbesondere der Endabschnitt 6 kann/können hierbei im Bereich einer Decke, im Bereich einer Wand oder im Bereich eines Bodens einer derartigen Räumlichkeit befestigt sein.

Eine Längsachse 2 der schlauchförmigen Leuchtvorrichtung 1 folgt in Fig. 1 einer Längsmittellinie der Leuchtvorrichtung 1 entlang des beispielhaft gebogenen Verlaufs der Leuchtvorrichtung 1. In Fig. 1 ist die Längsachse 2 mit einer strichpunktierten Linie angedeutet. Die Längsachse 2 bildet zugleich die Längsachse jeweils des Lichtabgabeabschnitts 3 und des Endabschnitts 6.

Die Leuchtvorrichtung 1 ist derart ausgebildet, dass sie in dem Lichtabgabeabschnitt 3 Licht ausstrahlen kann. Bevorzugt ist die Leuchtvorrichtung 1 derart eingerichtet, dass diese im Betrieb im Wesentlichen entlang der gesamten Längserstreckung des Lichtabgabeabschnitts 3 gleichmäßig und durchgehend Licht ausstrahlt.

Zur Erzeugung des Lichts, das im Betrieb der Leuchtvorrichtung 1 im Bereich des Lichtabgabeabschnitts 3 abgegeben werden soll, weist die Leuchtvorrichtung 1 in dem Lichtabgabeabschnitt 3 eine Lichterzeugungsanordnung 21 auf. Die Lichterzeugungsanordnung 21 ist mit einer bandförmigen Komponente 22 ausgebildet, auf der voneinander beanstandet angeordnete LEDs 23 als Lichterzeugungseinrichtungen angeordnet sind. Die bandförmige Komponente 22 kann als Träger für die LEDs 23 und für Leiterbahnen oder ähnliche Leiter dienen, mittels derer die LEDs 23 mit elektrischem Strom versorgt werden und/oder miteinander verschaltet sind. Die bandförmige Komponente 22 ist in einem Inneren des Lichtabgabeabschnitts 3 angeordnet und in Fig. 6 und 8 schematisch dargestellt. Die bandförmige und vorzugsweise flexible Komponente 22 kann auch als "LED-PCB" bezeichnet werden, wobei PCB für "printed circuit board" steht.

Eine Versorgung der Leuchtvorrichtung 1 mit elektrischem Strom für den Betrieb der Lichterzeugungsanordnung 21 ist im Bereich des ersten Endabschnitts 6 vorgesehen, wobei der Endabschnitt 6 hierfür eingerichtet ist. An einem stirnseitigen, von dem Lichtabgabeabschnitt 3 distalen Ende 7 des Endabschnitts 6, das auch ein erstes Ende der schlauchförmigen Leuchteinrichtung 1 bildet, sind bei dem gezeigten Ausführungsbeispiel mehrere, hier beispielhaft vier, isolierte Leiter 19, die beispielsweise zu einem Kabel 15 zusammengefasst oder einzeln verlaufen können, aus dem Endabschnitt 6 parallel zu einer axialen Richtung desselben, mithin entlang der Längsachse 2, herausgeführt. Die Leiter 19 des Kabels 15 treten somit an dem distalen Ende 7 des Endabschnitts 6 im Bereich der stirnseitigen Endfläche des Endabschnitts 6, bevorzugt mittig im Bereich der Längsachse 2, aus dem Endabschnitt 6 aus. Das Kabel 15 mit den Leitern 19 dient der Versorgung der Leuchtvorrichtung 1 mit elektrischem Strom und mit Steuerungssignalen.

Um die Lichterzeugungsanordnung 21 anzusteuern, weist die Leuchtvorrichtung 1 eine innerhalb des Endabschnitts 6 angeordnete und von einem Körper 36 des Endabschnitts 6 aufgenommene Steuerungsanordnung 10 auf. Die Unterbringung der Steuerungsanordnung 10 in dem Endabschnitt 6 soll nachfolgend unter Bezugnahme insbesondere auf Fig. 2 bis 7 näher beschrieben werden.

Der Endabschnitt 6 weist eine Außenform auf, deren Querschnitt im Wesentlichen kreisrund und im Wesentlichen entlang der Längserstreckung L6 des Endabschnitts 6 konstant ist. Somit weist der Endabschnitt 6 bei dem gezeigten Beispiel eine im Wesentlichen zylindrische Außenform auf, insbesondere eine kreiszylindrische Außenform.

Insbesondere zeigt Fig. 5A zudem, dass der Endabschnitt 6 mit einem äußeren Durchmesser D6 ausgebildet ist, der einem äußeren Durchmesser D3 des Lichtgabeabschnitts 3 im Wesentlichen entspricht.

Bei dem gezeigten Ausführungsbeispiel sind somit die äußere Querschnittsform des Lichtabgabeabschnitts 3 und jene des Endabschnitts 6 gleich, wobei dies jedoch bei anderen Ausführungsbeispielen anders sein kann. Auch sind Ausführungsbeispiele denkbar, bei denen die äußere Querschnittsform des Lichtabgabeabschnitts 3 von der Kreisform abweicht.

Der Körper 36 des Endabschnitts 6 ist als ein massiver Silikonkörper ausgebildet, der die Steuerungsanordnung 10 im Wesentlichen vollständig umgibt. Somit ist die Steuerungsanordnung 10 vollständig in dem Körper 36 des Endabschnitts 6 aufgenommen. Hierbei sei nochmals darauf hingewiesen, dass in Fig. 3 und 4 der Endabschnitt 6 nur zur Illustration entlang dessen Längsmittelachse aufgeschnitten und somit in Fig. 3 und 4 nur zur Hälfte dargestellt ist, um die Einbettung der Steuerungsanordnung 10 in den Körper 36 des Endabschnitts 6 aufzuzeigen. Es versteht sich, dass die Steuerungsanordnung 10 vollständig von dem Körper 36 umgeben ist.

Die Steuerungsanordnung 10 ist als eine Steuerungseinheit mit einer Leiterplatte 28 ausgebildet. Insbesondere ist hierbei die Leiterplatte 28 mit elektronischen Bauelementen 31 bestückt. Die Bauelemente 31 sind zu Bildung der Steuerungsanordnung 10, beispielsweise mit Hilfe von in den Figuren nicht näher dargestellten Leiterbahnen, auf der Leiterplatte 28 miteinander verschaltet. Der besseren Übersicht halber sind nicht sämtliche elektronischen Bauelemente 31 in den Figuren mit Bezugszeichen versehen. Die Steuerungsanordnung 10 kann somit auch als Steuerungs-PCB bezeichnet werden, wobei PCB für "printed circuit board" steht.

Die Leiterplatte 28 mit den darauf befindlichen Bauelementen 31 ist durch den Silikonkörper 36 und somit in dem Endabschnitt 6 vollständig aufgenommen. Hierbei ist die Leiterplatte 28 nebst den Bauelementen 31 von allen Seiten von dem Silikonmaterial, mit dem der Körper 36 ausgebildet ist, umgeben. Somit ist die Leiterplatte 28 mechanisch in den Endabschnitt 6 integriert.

Bei dem gezeigten Ausführungsbeispiel ist die Steuerungsanordnung 10, mit der Leiterplatte 28 der bandförmigen Komponente 22, mit den darauf voneinander jeweils beabstandet angebrachten LEDs 23 im Inneren des Lichtabgabeabschnitts 3 sowie einem nur in Fig. 8 und 9 gezeigten externen Konverter 78, beispielsweise einem Konverter von 230 Volt Netzspannung zu 48 Volt Ausgangsspannung für den Betrieb der Leuchtvorrichtung 1, zwischengeschaltet. Der externe Konverter 78 ist außerhalb der schlauchförmigen Leuchtvorrichtung 1 angeordnet und kann eine Leuchtvorrichtung 1, wie in Fig. 8, oder mehrere Leuchtvorrichtungen 1 gemeinsam, wie in Fig. 9, versorgen.

Zur Kopplung der Steuerungsanordnung 10 und hierbei der mit Hilfe der elektronischen Bauelemente 31 gebildeten Schaltung auf der Leiterplatte 28 zum Einen mit der Lichterzeugungsanordnung 21, und zum Anderen zum Koppeln der Steuerungsanordnung 10 mit dem Konverter 78 als externe Quelle elektrischer Energie und mit einer externen Quelle von Steuerungssignalen, sind - siehe beispielsweise Fig. 6 und 8 - Leiter 45 und 46 ausgehend von der Leiterplatte 28 zur bandförmigen Komponente 22 hin, und ausgehend von dem entgegengesetzten Ende der Leiterplatte 28 zum distalen Ende 7 des Endabschnitts 6 hin Leiter 19a-19d, durch das Silikonmaterial des Körpers 36 hindurchgeführt.

Somit sind die Leiterplatte 28 mit darauf befindlichen Bauelementen 31 und auch die Leiter 19a-d, 45, 46 mechanisch gehalten und gegen äußere Einwirkung geschützt.

Die Leiterplatte 28 mit den elektronischen Bauelementen 31 und den Leitern 45, 46, 19a-d kann bei der Herstellung des Endabschnitts 6 in das Silikonmaterial, welches den Körper 36 ausbildet, beispielsweise eingegossen sein.

Die Leiterplatte 28 ist rechteckig und langgestreckt ausgebildet, wobei eine Längserstreckung L28 der Leiterplatte 28 parallel zu einer Längsachse des Endabschnitts 6, die mit der Längsachse 2 der Leuchtvorrichtung 1 übereinstimmt, parallel angeordnet ist. Die Leiterplatte 28 ist somit als eine längliche flache Platte ausgebildet, auf der die elektronischen Bauelemente 31 angeordnet sind.

Beispielsweise kann das Verhältnis L28/B28 der Längserstreckung L28 der Leiterplatte 28 zu einer Quererstreckung oder Breite B28 der Leiterplatte 28 zwischen etwa 2 und etwa 10 liegen, insbesondere zwischen etwa 3 und etwa 6. Bei dem gezeigten Beispiel liegt das Seitenverhältnis L28/B28 zwischen 4 und 5. Eine derart länglich ausgebildete Leiterplatte 28 kann sich platzsparend in den Endabschnitt 6 einfügen.

Die Leiterplatte 28 ist derart innerhalb des Endabschnitts 6 angeordnet, dass sie im Wesentlichen einer Ebene folgt, die von einer mit der Längsachse 2 der Leuchtvorrichtung 1 übereinstimmenden Längsachse des Endabschnitts 6 und einem Durchmesser des hinsichtlich seiner Außenform zylindrischen Endabschnitts 6 aufgespannt wird, folgt. Auf diese Weise wird der zur Verfügung stehende Platz innerhalb des Endabschnitts 6 zur Unterbringung der Leiterplatte 28 in vorteilhafter Weise ausgenutzt.

Die Länge der Leuchtvorrichtung 1 entlang deren Längsachse 2 kann bei dem gezeigten Ausführungsbeispiel bis zu etwa 10 Meter betragen, wobei die Steuerungsanordnung 10 es ermöglicht, eine Lichterzeugungsanordnung 21 in einem Lichtabgabeabschnitt 3, der den größten Teil der bis zu 10 Meter langen Leuchtvorrichtung 1 einnimmt, anzusteuern. Die Ansteuerung der Anordnung 21 erfolgt somit für die gesamte Länge der Leuchtvorrichtung 1 über die Steuerungsanordnung 10 im Endabschnitt 6.

Der Silikonkörper 36 kann Teil eines dem Lichtabgabeabschnitt 3 und dem Endabschnitt 6 gemeinsamen, einheitlichen Silikonkörpers sein, wodurch Endabschnitt 6 und Lichtabgabeabschnitt 3 nicht eigens in einem separaten Schritt aneinander befestigt werden müssen. In den Abschnitten 3 und 6 könnte der Silikonkörper also zum Beispiel in einem gemeinsamen Formgebungsschritt erzeugt werden.

Die Steuerungsanordnung 10 empfängt im Betrieb Steuerungssignale, die extern für die Steuerung der Leuchtvorrichtung 1 bereitgestellt werden. Die Steuerungssignale können drahtgebunden bereitgestellt werden, wie in Fig. 8-9 über die Leiter 19c-d, oder stattdessen in Varianten drahtlos. Die Steuerungssignale können zum Beispiel auf dem DALI-Protokoll oder dem DMX-Protokoll oder dem ZigBee-Protokoll oder dem 0-10V-Protokoll basieren. Bei einer drahtlosen Bereitstellung der Steuerungssignale kann zum Beispiel das ZigBee-Protokoll zum Einsatz kommen, wobei dann die Leiter 19c-d weggelassen werden können. Bei einer drahtgebundenen Bereitstellung über die Leiter 19c-d kann bei einem Beispiel das DALI-Protokoll zum Einsatz kommen.

Mit Hilfe der Steuerungsanordnung 10 wird die Lichterzeugungsanordnung 21 und/oder werden deren einzelne LEDs 23 und/oder Gruppen dieser LEDs 23 in Abhängigkeit von den Steuerungssignalen und entsprechend dieser angesteuert. Hierbei erfolgt insbesondere eine Steuerung der Lichtabgabe durch die LEDs 23 oder durch deren Gruppen, die innerhalb der Gesamtheit der LEDs 23 der Lichterzeugungsanordnung 21 der Leuchtvorrichtung 1 definiert sein können.

Die Steuerungsanordnung 10 ist dafür eingerichtet, das empfangene Steuerungsignal zu verarbeiten, beispielsweise mittels einer Recheneinrichtung wie etwa eines Mikroprozessors. Hierbei kann das Steuerungssignal durch die Steuerungseinrichtung 10 ausgewertet oder interpretiert werden. Diese mikroprozessorbasierte Auswertung bzw. Verarbeitung kann zum Beispiel die Nutzung eines DALI-Protokolls oder eines DMX-Protokolls oder eines ZigBee-Protokolls beinhalten.

Alternativ ist die Verwendung eines 0-10V-Protokolls denkbar, wobei bei Verwendung dieses Protokolls eine mikroprozessorbasierte Auswertung nicht erforderlich ist.

Mittels der Steuerungsanordnung 10 können die Lichterzeugungsanordnung 21, entweder in ihrer Gesamtheit mit sämtlichen auf der bandförmigen Komponente 22 angeordneten LEDs 23, und/oder einzelne der LEDs 23 und/oder Gruppen dieser, abhängig von dem Steuerungsignal gedimmt werden. Im Falle des DALI-, DMX- oder ZigBee-Protokolls erfolgt die Dimmung auf elektronischem Weg durch die Steuerungsanordnung 10 unter Verwendung eines auf der Leiterplatte 28 vorgesehenen Mikroprozessors als Recheneinrichtung. Falls die Dimmung auf der Basis des 0-10V-Protokolls erfolgt, kann die Dimmung ohne Nutzung eines Mikroprozessors durchgeführt werden.

Die Steuerungsanordnung 10 kann zusätzlich zu der vorstehend beschriebenen Dimmung, oder alternativ dazu, dafür eingerichtet sein, eine Farbe und/oder eine Farbtemperatur eines Lichts, das durch die Lichterzeugungsanordnung 21 und/oder die einzelnen LEDs 23 und/oder durch Gruppen dieser abgegeben wird, abhängig von dem empfangenen Steuerungssignal einzustellen oder zu verändern. Bei dieser Variante ist die Steuerungsanordnung 10 somit eingerichtet, ein RGB-Steuerungssignal und/oder ein "Tunable-White"-Steuerungssignal auszuwerten oder zu interpretieren, und die Lichterzeugungsanordnung 21 und/oder deren LEDs23 einzeln oder in Gruppen entsprechend anzusteuern.

Beispielhaft erfolgt die Ansteuerung der Lichterzeugungseinrichtungen 23 mittels Pulsweitenmodulation (PWM), beispielsweise 48 Volt - PWM, 24 Volt - PWM oder 12 Volt - PWM. Beispielhaft kann über die Leiter 45, 46 etwa in Fig. 8 die Ansteuerung mittels 48V-PWM erfolgen, während der Konverter 78 über die Leiter 19a,b eine Betriebsspannung von 48 Volt bereitstellt.

Fig. 8 illustriert auch eine Leuchtanordnung 100, die die schlauchförmige Leuchtvorrichtung 1 und eine Befestigungseinrichtung 55 beinhaltet. Die Befestigungseinrichtung 55 weist ein Montageteil 64, ein Abdeckteil 65, zwei Klemmelemente 66 und zwei Klemmelemente 67 sowie einen Mechanismus 68 für jedes der Klemmelemente 66 zur Betätigung desselben auf.

Mittels der Befestigungseinrichtung 55 ist die schlauchförmige Leuchtvorrichtung 1 im Bereich des Endabschnitts 6 befestigt, beispielsweise an einer Wand, an einer Decke oder an einem Boden einer Räumlichkeit. Eine weitere, nicht näher gezeigte Befestigungseinrichtung kann der Befestigung des zweiten Endabschnitts - falls vorhanden - der Leuchtvorrichtung 1, der ebenfalls nicht gezeigt ist, dienen.

Die Steuerungsanordnung 10 ist bei dem gezeigten Ausführungsbeispiel platzsparend untergebracht. Der Endabschnitt 6 mit der kreiszylindrischen Außenkontur kann auf zweckmäßige Weise befestigt werden, wobei zugleich auch die Steuerungsanordnung 10 von der Befestigungseinrichtung 55, insbesondere durch das Montageteil 64 und das Abdeckteil 65, verdeckt wird. Die Steuerungsanordnung 10 ist also auf ästhetische Weise "versteckt", ohne dass ein separates Gehäuse für diese untergebracht werden müsste oder die Befestigung der schlauchförmigen Leuchtvorrichtung 1 verkompliziert würde. Zugleich wird über der sichtbaren Erstreckung der Leuchtvorrichtung 1, die dem Lichtabgabeabschnitt 3 entspricht, im Betrieb vorzugsweise gleichmäßig und durchgehend Licht abgegeben.

Über den länglichen Endabschnitt 6 wird die Leuchtvorrichtung 1 mit elektrischer Energie versorgt. Hierfür ist der in Fig. 8 dargestellte, bereits erwähnte externe Konverter 78 vorgesehen. Zudem werden der Leuchtvorrichtung 1 über den Endabschnitt 6 Steuerungssignale zugeführt. Fig. 8 zeigt schematisch die Kopplung der Leuchtvorrichtung 1 vermittelt über den Konverter 78 mit dem Stromnetz (Leiter L, N) und mit Steuerungsleitungen (Leiter DA).

Das Montageteil 64 weist eine Öffnung 69 auf, in der der Endabschnitt 6 entlang dessen Längserstreckung L6 zu einem erheblichen Teil aufgenommen und zur Fixierung desselben am Montageteil 64 geklemmt werden kann. Die Form der Öffnung korrespondiert vorzugsweise der oben beschriebenen Außenform des Endabschnitts 6 und ist beispielsweise kreisrund ausgebildet. Für das Klemmen des Endabschnitts 6 in der Öffnung 69 ist eine Klemmeinrichtung, umfassend die beiden als Klemmschrauben ausgebildeten Klemmelemente 67, vorgesehen. Auf der rückwärtigen Seite der Befestigungseinrichtung 55, siehe Fig. 6-7, kann der Endabschnitt 6 etwas aus dem Montageteil 64 hervorstehen, wobei dieser Teil nach abgeschlossener Montage vom Betrachter nicht sichtbar und der Sichtseite der Befestigungseinrichtung 55 abgewandt ist.

Zur Befestigung der Leuchtvorrichtung 1 wird der Endabschnitt 6 in die Öffnung 69 des Montageteils 64 eingeführt, derart, dass das Kabel 15 auf der rückwärtigen, im verbauten Zustand nicht sichtbaren Seite der Befestigungseinrichtung 55 aus dem Montageteil 64 austritt. Nach Positionierung des Endabschnitts 6 in der Öffnung 69 wird der Endabschnitt 6 im Montageteil 64 mittels der Klemmelemente 67 verklemmt und somit am Montageteil 64 fixiert.

Die Befestigung des Montageteils 64 an einem weiteren Element, insbesondere bei dem gezeigten Beispiel an einem plattenförmigen Bauteil 85, wie etwa einer Zwischendecke oder einer vor eine Massivwand vorgebauten Trockenbauwand, erfolgt ebenfalls durch Klemmen. Hierzu kann eine Öffnung in dem plattenförmigen Bauteil 85 gebildet werden, in die die Befestigungseinrichtung 55 und der darin aufgenommene Endabschnitt 6 abschnittsweise eingeführt werden. Das Kabel 15 wird hierbei an einer nicht sichtbaren Seite des plattenförmigen Bauteils 85 herausgeführt, wobei sich auf dieser Seite des plattenförmigen Bauteils 85 auch der Konverter 78 befinden kann. Jedes der Klemmelemente 66 weist eine Fläche 71 auf, während das Montageteil 64 entweder selbst, oder das Abdeckteil 65, einen Überstand 70 aufweist. Durch Bewegen der Klemmelemente 66 mittels des jeweils zugeordneten Mechanismus 68 können die Flächen 71 relativ zu dem Überstand 70 bewegt und somit justiert oder in ihrer Position eingestellt werden. Hierfür kann der Mechanimus 68 jeweils ein Schraubelement 72 aufweisen, durch dessen Drehen das Klemmelement 66 entlang des Schraubelements 72 verstellbar ist.

Somit kann mit Hilfe der jeweils bewegbaren Klemmelemente 66 das Montageteil 64 an dem plattenförmigen Bauteil 85 zur Befestigung fixiert werden. Auf diese Weise wird die Leuchtvorrichtung 1 im Bereich des Endabschnitts 6 an der Wand oder der Decke, oder alternativ an einem Boden, fixiert.

Ferner kann die Leuchtvorrichtung 1 in einer nicht näher dargestellten Weise an dem bereits oben erwähnten zweiten Ende ebenfalls fixiert werden, wobei dies ebenfalls klemmend oder auf andere Weise durchgeführt werden kann.

Zudem sei erwähnt, dass eine Befestigung mittels Klemmen durch die oder Anstehen an den Flächen 71 nicht notwendig vorgesehen sein muss, sondern stattdessen vorgesehen sein kann, dass das Montageteil 64 an dem weiteren Element, etwa der Wand, dem Boden oder der Decke, beispielsweise an dem plattenförmigen Bauteil 85, zur Befestigung der Leuchtvorrichtung 1 am Endabschnitt 6 zum Beispiel mittels Schrauben angeschraubt wird.

Das Montageteil 64 ist nach dem Fixieren des Endabschnitts 6 darin durch Verklemmen, sowie nach der vorstehend beschriebenen Befestigung an dem plattenförmigen Bauteil 85, durch das Abdeckteil 65 in gefälliger Weise abgedeckt.

Der Endabschnitt 6 dient somit bei der schlauchförmigen Leuchtvorrichtung 1 sowohl einer Befestigung der Leuchtvorrichtung 1 sowie einer Unterbringung der Steuerungsanordnung 10.

Durch die Integration der Steuerungsanordnung 10 bzw. der PCB 28 innerhalb des Silikonschlauchs 1 wird die Verwendung verschiedener Befestigungsmöglichkeiten am Endabschnitt 6 erleichtert. Insbesondere muss für die Steuerungsanordnung 10 bzw. PCB 28 weiters kein separates Gehäuse geschaffen werden, das dann außerhalb der Leuchte (z. B. in einer Zwischendecke oder davor, hinter einer Trockenbauwand oder darauf, usw.) zu befestigen ist. Ferner muss insbesondere bei der Montage der Leuchtvorrichtung 1 keine Rücksicht auf ein separates Bauteil, etwa ein derartiges Gehäuse mit der darin befindlichen Steuerungsanordnung 10, außerhalb des Leuchtenkörpers genommen werden.

Auf diese Weise kann die Verkabelung 15 elegant und platzsparend durch, z.B., ein schmales Rohr geführt werden, ohne dass eine PCB 28 darin (oder davor) untergebracht werden muss. Das Endstück 6 des Lichtschlauches 1, das die Steuerungsanordnung 10, mithin die bestückte PCB 28, beinhaltet, wird dabei völlig oder zumindest teilweise von der Befestigungseinrichtung 55 für den Schlauch 1 aufgenommen, so dass der transparente Schlauch 1 im verbauten Zustand durchgehend entlang seiner sichtbaren Erstreckung im Lichtabgabeabschnitt 3 und weitgehend gleichmäßig Licht ausstrahlt.

Die Steuerungsanordnung 10 der Leuchtvorrichtung 1 ist wie oben beschrieben mit dem Konverter 78 und mit der Lichterzeugungsanordnung 21 jeweils elektrisch gekoppelt. Die Steuerungsanordnung 10 ist somit entlang eines Pfades des elektrischen Stroms zwischen dem Konverter 78 und der Lichterzeugungsanordnung 21 angeordnet. Der externe Konverter 78 kann zum Beispiel hinter dem plattenförmigen Element, etwa der Zwischendecke, angeordnet werden.

Erwähnt sei auch, dass die Steuerungsanordnung 10 bei Bedarf, aber nicht notwendigerweise, mit weiteren Funktionen, die über die vorstehend beschriebene Ansteuerung der LEDs 23 bzw. der Lichterzeugungsanordnung 21 hinausgehen, ausgestattet sein kann.

Die Leuchtanordnung 100 kann, wie bereits erwähnt, eine Mehrzahl der schlauchförmigen Leuchtvorrichtungen 1 umfassen, welche gemeinsam von dem externen Konverter 78 versorgt werden können. Eine derartige Lichterzeugungsanordnung 100' zeigt schematisch Fig. 9. Die Leuchtvorrichtungen 1 können einzeln angesteuert werden, oder es kann, siehe Fig. 9, vorgesehen sein, dass einige oder alle aus der Mehrzahl der schlauchförmigen Leuchtvorrichtungen 1 einer Steuerungsgruppe SG zugeordnet sind, derart, dass die der Steuerungsgruppe SG zugeordneten Leuchtvorrichtungen 1 gemeinsam angesteuert werden können. In einer derartigen Steuerungsgruppe SG können somit zwei oder mehr schlauchförmige Leuchtvorrichtungen 1, wie diese vorstehend beschrieben sind, mit jeweils einer Lichterzeugungsanordnung 21 mit einer Vielzahl von LEDs 23, zusammengefasst sein, zur gemeinsamen Ansteuerung analog dem oben für die Leuchtvorrichtung 1 Beschriebenen.

Obwohl die Erfindung anhand bevorzugter Ausführungsbeispiele vorstehend vollständig beschrieben wurde, ist sie nicht darauf beschränkt, sondern auf vielfältige Art und Weise modifizierbar.

### Bezugszeichenliste

- 1: schlauchförmige Leuchtvorrichtung
- 2: Längsachse (Leuchtvorrichtung)
- 3: Lichtabgabeabschnitt
- 6: Endabschnitt
- 7: distales Ende (Endabschnitt)
- 10: Steuerungsanordnung
- 15: Kabel
- 19: Leiter
- 19a-d: Leiter
- 21: Lichterzeugungsanordnung
- 22: bandförmige Komponente
- 23: LED
- 28: Leiterplatte
- 31: elektronisches Bauelement
- 36: Körper (Endabschnitt)
- 45: Leiter
- 46: Leiter
- 55: Befestigungseinrichtung
- 64: Montageteil
- 65: Abdeckteil
- 66: Klemmelement
- 67: Klemmelement
- 68: Mechanismus
- 69: Öffnung
- 70: Überstand
- 71: Fläche
- 72: Schraubelement
- 78: Konverter
- 85: plattenförmiges Bauteil
- 100: Leuchtanordnung
- 100': Leuchtanordnung
- D6: äußerer Durchmesser (Endabschnitt)
- L6: Längserstreckung (Endabschnitt)
- D3: äußerer Durchmesser (Lichtabgabeabschnitt)
- L28: Längserstreckung (Leiterplatte)
- B28: Quererstreckung (Leiterplatte)
- SG: Steuerungsgruppe

## Patentansprüche

1. Leuchtanordnung (100; 100') umfassend eine flexibel ausgebildete schlauchförmige Leuchtvorrichtung (1) mit einem Lichtabgabeabschnitt (3) und einem Endabschnitt (6);
wobei die Leuchtvorrichtung (1) in dem Lichtabgabeabschnitt (3) eine Lichterzeugungsanordnung (21) aufweist, welche im Betrieb die Abgabe von Licht im Bereich des Lichtabgabeabschnitts (3) ermöglicht;
wobei der Endabschnitt (6) für eine Versorgung der Leuchtvorrichtung (1) mit elektrischem Strom für den Betrieb der Lichterzeugungsanordnung (21) eingerichtet ist;
wobei die Leuchtvorrichtung (1) ferner eine innerhalb des Endabschnitts (6) angeordnete, von einem Körper (36) des Endabschnitts (6) aufgenommene Steuerungsanordnung (10) zur Ansteuerung der Lichterzeugungsanordnung (21) aufweist; und
wobei der Endabschnitt (6) mit einer Außenform mit einem im Wesentlichen kreisrunden Querschnitt ausgebildet ist;
**dadurch gekennzeichnet, dass**
die Leuchtanordnung (100; 100') ferner mindestens eine Befestigungseinrichtung (55) für die schlauchförmige Leuchtvorrichtung (1) umfasst,
der Körper (36) des Endabschnitts (6) im Wesentlichen massiv ausgebildet ist, der Endabschnitt (6) als ein Befestigungsabschnitt der Leuchtvorrichtung (1) für ein Befestigen derselben mindestens mittels des Endabschnitts (6) ausgebildet ist und der Endabschnitt (6) dafür eingerichtet ist, von der Befestigungseinrichtung (55) für die Leuchtvorrichtung (1) zum Befestigen der Leuchtvorrichtung (1) zumindest teilweise oder entlang einer Längserstreckung (L6) des Endabschnitts (6) im Wesentlichen vollständig aufgenommen zu werden;
wobei die schlauchförmige Leuchtvorrichtung (1) an dem Endabschnitt (6) mittels der Befestigungseinrichtung (55) befestigt ist und an dem Endabschnitt (6) die Versorgung der schlauchförmigen Leuchtvorrichtung (1) mit elektrischem Strom für deren Betrieb und/oder mit Steuerungssignalen vorgesehen ist.

2. Leuchtanordnung nach Anspruch 1,
**dadurch gekennzeichnet, dass** der Endabschnitt (6) dafür eingerichtet ist, von einem Montageteil (64) der Befestigungseinrichtung (55) zum Befestigen der Leuchtvorrichtung (1) zumindest teilweise oder entlang einer Längserstreckung (L6) des Endabschnitts (6) im Wesentlichen vollständig aufgenommen zu werden.

3. Leuchtanordnung nach einem der vorstehenden Ansprüche,
**dadurch gekennzeichnet, dass** der Endabschnitt (6) mit einer im Wesentlichen zylindrischen Außenform ausgebildet ist und/oder dass der Endabschnitt (6) mit einer äußeren Querabmessung (D6), insbesondere einem äußeren Durchmesser (D6), ausgebildet ist, die im Wesentlichen einer äußeren Querabmessung (D3), insbesondere einem äußeren Durchmesser (D3), des Lichtabgabeabschnitts (3) entspricht.

4. Leuchtanordnung nach einem der vorstehenden Ansprüche,
**dadurch gekennzeichnet, dass** die Steuerungsanordnung (10) vollständig in dem Körper (36) des Endabschnitts (6) aufgenommen ist.

5. Leuchtanordnung nach einem der vorstehenden Ansprüche,
**dadurch gekennzeichnet, dass** der Körper (36) des Endabschnitts (6) als ein massiver Silikonkörper (36) ausgebildet und/oder die Steuerungsanordnung (10) bevorzugt in den Körper (36) derart integriert ist, dass der Körper (36) die Steuerungsanordnung (10) im Wesentlichen vollständig umgibt.

6. Leuchtanordnung nach einem der vorstehenden Ansprüche,
**dadurch gekennzeichnet, dass** der Lichtabgabeabschnitt (3) und der Endabschnitt (6) mit einem gemeinsamen Silikonkörper ausgebildet sind.

7. Leuchtanordnung nach einem der vorstehenden Ansprüche,
**dadurch gekennzeichnet, dass** die Lichterzeugungsanordnung (21) mit einer bandförmigen Komponente (22) in einem Inneren des Lichtabgabeabschnitts (3) ausgebildet ist, wobei auf dieser Komponente (22) in Abständen voneinander angeordnete Lichterzeugungseinrichtungen (23), insbesondere LEDs (23), vorgesehen sind.

8. Leuchtanordnung nach einem der vorstehenden Ansprüche,
**dadurch gekennzeichnet, dass** die schlauchförmige Leuchtvorrichtung (1) dafür eingerichtet ist, über den Endabschnitt (6) mit elektrischer Energie versorgt zu werden, die von einem außerhalb der schlauchförmigen Leuchtvorrichtung (1) vorgesehenen Konverter (78) bereitgestellt wird.

9. Leuchtanordnung nach einem der vorstehenden Ansprüche,
**dadurch gekennzeichnet, dass** die Steuerungsanordnung (10) dafür eingerichtet ist, ein Steuerungssignal zu empfangen und die Lichterzeugungsanordnung (21) und/oder eine einzelne Lichterzeugungseinrichtung (23) oder mehrere einzelne Lichterzeugungseinrichtungen (23) der Lichterzeugungsanordnung (21) und/oder Gruppen der Lichterzeugungseinrichtungen (23) der Lichterzeugungsanordnung (21), zum Beispiel eine LED (23) oder LEDs (23), abhängig von dem Steuerungssignal anzusteuern.

10. Leuchtanordnung nach Anspruch 9,
**dadurch gekennzeichnet, dass** die Steuerungsanordnung (10) dafür eingerichtet ist, die Lichterzeugungsanordnung (21) und/oder die einzelne(n) Lichterzeugungseinrichtung(en) (23) der Lichterzeugungsanordnung (21) und/oder die Gruppen dieser Lichterzeugungseinrichtungen (23) abhängig von dem Steuerungssignal zu dimmen und/oder dass die Steuerungsanordnung (10) dafür eingerichtet ist, eine Farbe und/oder eine Farbtemperatur eines durch die Lichterzeugungsanordnung (21) und/oder die einzelne(n) Lichterzeugungseinrichtung(en) (23) der Lichterzeugungsanordnung (21) und/oder die Gruppen dieser Lichterzeugungseinrichtungen (23) abgegebenen Lichts abhängig von dem Steuerungssignal einzustellen oder zu verändern.

11. Leuchtanordnung nach einem der vorstehenden Ansprüche,
**dadurch gekennzeichnet, dass** die Steuerungsanordnung (10) eine Leiterplatte (28) aufweist, die insbesondere mit elektronischen Bauelementen (31) bestückt ist.

12. Leuchtanordnung nach Anspruch 11,
**dadurch gekennzeichnet, dass** die Leiterplatte (28) auf allen Seiten derselben von einem Material, mit dem der Endabschnitt (6) ausgebildet ist, umgeben ist, wobei Leiter (19a-d, 45, 46) zur Kopplung der Steuerungsanordnung (10) mit der Lichterzeugungsanordnung (21) und mit einer externen Quelle elektrischer Energie und/oder von Steuerungssignalen ausgehend von der Leiterplatte (28) durch das Material hindurchgeführt sind.

13. Leuchtanordnung nach Anspruch 11 oder 12,
**dadurch gekennzeichnet, dass** die Leiterplatte (28) langgestreckt ausgebildet und eine Längserstreckung (L28) der Leiterplatte (28) parallel zu einer Längsachse (2) des Endabschnitts (6) angeordnet ist, wobei ferner die Leiterplatte (28) beispielsweise mit einem Seitenverhältnis der Längserstreckung (L28) zur Quererstreckung (B28) der Leiterplatte (28) zwischen etwa 2 und etwa 10, insbesondere einem derartigen Seitenverhältnis zwischen etwa 3 und etwa 6, ausgebildet ist.

14. Leuchtanordnung nach einem der Ansprüche 11 bis 13,
**dadurch gekennzeichnet, dass** die Leiterplatte (28) im Wesentlichen einer Ebene, die von einer Längsachse (2) und einem Durchmesser (D6) des Endabschnitts (6) aufgespannt wird, folgend angeordnet ist.

15. Leuchtanordnung nach einem der vorstehenden Ansprüche,
**dadurch gekennzeichnet, dass** die schlauchförmige Leuchtvorrichtung (1) eine Länge von bis zu etwa zehn Metern aufweist und über ihre gesamte Länge über den Endabschnitt (6) mit elektrischer Energie versorgt und über ihre gesamte Länge mittels der Steuerungsanordnung (10) angesteuert wird.

16. Leuchtanordnung nach einem der vorstehenden Ansprüche,
**dadurch gekennzeichnet, dass** die Leuchtanordnung (100') eine Mehrzahl der schlauchförmigen Leuchtvorrichtungen (1) und ferner einen externen Konverter (78) umfasst, wobei einige oder alle aus der Mehrzahl der schlauchförmigen Leuchtvorrichtungen (1) durch den externen Konverter (78) mit elektrischer Energie versorgbar sind.

17. Leuchtanordnung nach einem der vorstehenden Ansprüche,
**dadurch gekennzeichnet, dass** die Leuchtanordnung (100') eine Mehrzahl der schlauchförmigen Leuchtvorrichtungen (1) umfasst, wobei einige oder alle aus der Mehrzahl der schlauchförmigen Leuchtvorrichtungen (1) einer Steuerungsgruppe (SG) zuordenbar und gemeinsam ansteuerbar sind.

## Claims

1. Lighting arrangement (100; 100') comprising a flexibly configured, tubular lighting device (1) with a light output portion (3) and an end portion (6);
wherein the lighting device (1) has a light-generating arrangement (21) in the light output portion (3), which enables light to be output in the region of the light output portion (3) when in operation;
wherein the end portion (6) is designed to supply the lighting device (1) with electrical current for operation of the light-generating arrangement (21);
wherein the lighting device (1) further comprises a control arrangement (10), arranged inside the end portion (6) and accommodated by a body (36) of the end portion (6), for driving the light-generating arrangement (21); and
wherein the end portion (6) is configured with an outer shape of substantially circular cross-section;
**characterised in that**
the lighting arrangement (100; 100') further comprises at least one fastening means (55) for the tubular lighting device (1),
the body (36) of the end portion (6) is of substantially solid construction,
the end portion (6) is configured as a fastening portion of the lighting device (1) for fastening the latter at least by way of the end portion (6), to fasten the lighting device (1), and the end portion (6) is designed to be accommodated at least in part or substantially completely along a longitudinal extent (L6) of the end portion (6) by the fastening means (55) for the lighting device (1);
wherein the tubular lighting device (1) is fastened at the end portion (6) by way of the fastening means (55) and supply of the tubular lighting device (1) with electrical current for operation thereof and/or with control signals is provided at the end portion (6).

2. Lighting arrangement according to claim 1,
**characterised in that**, to fasten the lighting device (1), the end portion (6) is designed to be accommodated at least in part or substantially completely along a longitudinal extent (L6) of the end portion (6) by a mounting part (64) of the fastening means (55).

3. Lighting arrangement according to one of the preceding claims,
**characterised in that** the end portion (6) is configured with a substantially cylindrical outer shape and/or **in that** the end portion (6) is configured with an outer transverse dimension (D6), in particular an outer diameter (D6), which corresponds substantially to an outer transverse dimension (D3), in particular an outer diameter (D3), of the light output portion (3).

4. Lighting arrangement according to one of the preceding claims,
**characterised in that** the control arrangement (10) is accommodated completely in the body (36) of the end portion (6).

5. Lighting arrangement according to one of the preceding claims,
**characterised in that** the body (36) of the end portion (6) is configured as a solid silicone body (36) and/or the control arrangement (10) is preferably integrated into the body (36) in such a way that the body (36) substantially completely surrounds the control arrangement (10).

6. Lighting arrangement according to one of the preceding claims,
**characterised in that** the light output portion (3) and the end portion (6) are configured with a common silicone body.

7. Lighting arrangement according to one of the preceding claims,
**characterised in that** the light-generating arrangement (21) is configured with a component (22) in tape form in an interior of the light output portion (3), wherein light-generating means (23), in particular LEDs (23), are provided spaced from one another on this component (22).

8. Lighting arrangement according to one of the preceding claims,
**characterised in that** the tubular lighting device (1) is designed to be supplied with electrical energy via the end portion (6), said electrical energy being made available by a converter (78) provided outside the tubular lighting device (1).

9. Lighting arrangement according to one of the preceding claims,
**characterised in that** the control arrangement (10) is designed to receive a control signal and to drive the light-generating arrangement (21) and/or an individual light-generating means (23) or a plurality of individual light-generating means (23) of the light-generating arrangement (21) and/or groups of the light-generating means (23) of the light-generating arrangement (21), for example an LED (23) or LEDs (23), as a function of the control signal.

10. Lighting arrangement according to claim 9,
**characterised in that** the control arrangement (10) is designed to dim the light-generating arrangement (21) and/or the one or more individual light-generating means (23) of the light-generating arrangement (21) and/or the groups of these light-generating means (23) as a function of the control signal and/or **in that** the control arrangement (10) is designed to adjust or modify a colour and/or a colour temperature of a light output by the light-generating arrangement (21) and/or the one or more individual light-generating means (23) of the light-generating arrangement (21) and/or the groups of these light-generating means (23) as a function of the control signal.

11. Lighting arrangement according to one of the preceding claims,
**characterised in that** the control arrangement (10) has a printed circuit board (28) populated in particular with electronic components (31).

12. Lighting arrangement according to claim 11,
**characterised in that** the printed circuit board (28) is surrounded on all sides thereof by a material with which the end portion (6) is constructed, wherein conductors (19a-d, 45, 46) for coupling the control arrangement (10) to the light-generating arrangement (21) and to an external source of electrical energy and/or of control signals are guided from the printed circuit board (28) through the material.

13. Lighting arrangement according to claim 11 or 12,
**characterised in that** the printed circuit board (28) is of elongate configuration and a longitudinal extent (L28) of the printed circuit board (28) is arranged parallel to a longitudinal axis (2) of the end portion (6), wherein the printed circuit board (28) is further configured, for example, with an aspect ratio of the longitudinal extent (L28) to the transverse extent (B28) of the printed circuit board (28) of between around 2 and around 10, in particular such an aspect ratio of between around 3 and around 6.

14. Lighting arrangement according to one of claims 11 to 13,
**characterised in that** the printed circuit board (28) is arranged substantially following a plane formed by a longitudinal axis (2) and a diameter (D6) of the end portion (6).

15. Lighting arrangement according to one of the preceding claims,
**characterised in that** the tubular lighting device (1) has a length of up to around ten metres and is supplied with electrical energy over its entire length via the end portion (6) and is driven over its entire length by way of the control arrangement (10).

16. Lighting arrangement according to one of the preceding claims,
**characterised in that** the lighting arrangement (100') comprises a plurality of the tubular lighting devices (1) and furthermore an external converter (78), wherein some or all of the plurality of tubular lighting devices (1) can be supplied with electrical energy by the external converter (78).

17. Lighting arrangement according to one of the preceding claims,
**characterised in that** the lighting arrangement (100') comprises a plurality of the tubular lighting devices (1), wherein some or all of the plurality of tubular lighting devices (1) can be assigned to one control group (SG) and jointly driven.

## Revendications

1. Agencement d'éclairage (100; 100') comprenant un dispositif d'éclairage tubulaire (1) formé de manière souple avec une partie d'émission de lumière (3) et une partie d'extrémité (6) ;
dans lequel le dispositif d'éclairage (1) comporte, dans la partie d'émission de lumière (3), un agencement de production de lumière (21) qui permet d'émettre, en fonctionnement, de la lumière dans la zone de la partie d'émission de lumière (3) ;
dans lequel la partie d'extrémité (6) est conçue pour une alimentation du dispositif d'éclairage (1) en courant électrique pour le fonctionnement de l'agencement de production de lumière (21) ;
dans lequel le dispositif d'éclairage (1) comporte en outre un agencement de commande (10), agencé à l'intérieur de la partie d'extrémité (6) et reçu par un corps (36) de la partie d'extrémité (6), pour commander l'agencement de production de lumière (21) ; et
dans lequel la partie d'extrémité (6) est conçue avec une forme extérieure ayant une section transversale essentiellement circulaire ;
**caractérisé en ce que**
l'agencement d'éclairage (100 ; 100') comprend en outre au moins un dispositif de fixation (55) pour le dispositif d'éclairage tubulaire (1),
le corps (36) de la partie d'extrémité (6) est formé de façon essentiellement massive,
la partie d'extrémité (6) est conçue comme une partie de fixation du dispositif d'éclairage (1) pour fixer ce dernier au moins au moyen de la partie d'extrémité (6) et la partie d'extrémité (5) est conçue pour être pratiquement entièrement reçue par le dispositif de fixation (55) pour le dispositif d'éclairage (1) afin de fixer le dispositif d'éclairage (1) au moins partiellement ou le long d'une extension longitudinale (L6) de la partie d'extrémité (6);
dans lequel le dispositif d'éclairage tubulaire (1) est fixé sur la partie d'extrémité (6) au moyen du moyen de fixation (55) et sur la partie d'extrémité (6) est prévue l'alimentation du dispositif d'éclairage tubulaire (1) en courant électrique pour le fonctionnement de celui-ci et/ou en signaux de commande.

2. Agencement d'éclairage selon la revendication 1,
**caractérisé en ce que** la partie d'extrémité (6) est conçue être essentiellement entièrement reçue par une partie de montage (64) du dispositif de fixation (55) pour fixer le dispositif d'éclairage (1) au moins partiellement ou le long d'une extension longitudinale (L6) de la partie d'extrémité (6).

3. Agencement d'éclairage selon l'une des revendications précédentes,
**caractérisé en ce que** la partie d'extrémité (6) est conçue avec une forme extérieure essentiellement cylindrique et/ou **en ce que** la partie d'extrémité (6) est conçue avec une dimension transversale extérieure (D6), en particulier un diamètre extérieur (D6), qui correspond essentiellement à une dimension transversale extérieure (D3), en particulier un diamètre extérieur (D3), de la partie d'émission de lumière (3).

4. Agencement d'éclairage selon l'une des revendications précédentes,
**caractérisé en ce que** l'agencement de commande (10) est entièrement reçu dans le corps (36) de la partie d'extrémité (6).

5. Agencement d'éclairage selon l'une des revendications précédentes,
**caractérisé en ce que** le corps (36) de la partie d'extrémité (6) est conçu sous la forme d'un corps massif en silicone (36) et/ou l'agencement de commande (10) est de préférence intégré dans le corps (36) de telle sorte que le corps (36) entoure essentiellement entièrement l'agencement de commande (10).

6. Agencement d'éclairage selon l'une des revendications précédentes,
**caractérisé en ce que** la partie d'émission de lumière (3) et la partie d'extrémité (6) sont formées avec un corps commun en silicone.

7. Agencement d'éclairage selon l'une des revendications précédentes,
**caractérisé en ce que** l'agencement de production de lumière (21) est conçu avec un composant en forme de bande (22) dans un intérieur de la partie d'émission de lumière (3), dans lequel des dispositifs de production de lumière (23), en particulier des LEDs (23), espacés les uns des autres sont prévus sur ce composant (22).

8. Agencement d'éclairage selon l'une des revendications précédentes,
**caractérisé en ce que** le dispositif d'éclairage tubulaire (1) est conçu pour être alimenté en énergie électrique par l'intermédiaire de la partie d'extrémité (6), laquelle énergie électrique étant fournie par un convertisseur (78) prévu à l'extérieur du dispositif d'éclairage tubulaire (1).

9. Agencement d'éclairage selon l'une des revendications précédentes,
**caractérisé en ce que** l'agencement de commande (10) est conçu pour recevoir un signal de commande et pour commander l'agencement de production de lumière (21) et/ou un dispositif de production de lumière individuel (23) ou plusieurs dispositifs de production de lumière (23) de l'agencement de production de lumière (21) et/ou des groupes de dispositifs de production de lumière (23) de l'agencement de production de lumière (21), par exemple une LED (23) ou des LEDs (23), en fonction du signal de commande.

10. Agencement d'éclairage selon la revendication 9,
**caractérisé en ce que** l'agencement de commande (10) est conçu pour faire varier l'intensité lumineuse de l'agencement de production de lumière (21) et/ou du (des) dispositif(s) de production de lumière (23) individuel(s) de l'agencement de production de lumière (21) et/ou des groupes de ces dispositifs de production de lumière (23), en fonction du signal de commande et/ou l'agencement de commande (10) est conçu pour régler ou faire varier une couleur et/ou une température de couleur d'une lumière émise par l'agencement de production de lumière (21) et/ou le(s) dispositif(s) de production de lumière (23) individuel(s) de l'agencement de production de lumière (21) et/ou les groupes de ces dispositifs de production de lumière (23), en fonction du signal de commande.

11. Agencement d'éclairage selon l'une des revendications précédentes,
**caractérisé en ce que** l'agencement de commande (10) comporte un circuit imprimé (28) qui est en particulier équipé de composants électroniques (31).

12. Agencement d'éclairage selon la revendication 11,
**caractérisé en ce que** le circuit imprimé (28) est entourée de tous les côtés d'un matériau dont la partie d'extrémité (6) est formée, dans lequel des conducteurs (19a-d, 45, 46) sont introduits à travers le matériau en partant du circuit imprimé (28) pour coupler l'agencement de commande (10) avec l'agencement de production de lumière (21) et avec une source externe d'énergie électrique et/ou de signaux de commande .

13. Agencement d'éclairage selon la revendication 11 ou 12,
**caractérisé en ce que** le circuit imprimé (28) est conçue de manière allongée et une extension longitudinale (L28) du circuit imprimé (28) est agencée parallèlement à un axe longitudinal (2) de la partie d'extrémité (6), dans lequel le circuit imprimé (28) est en outre formé, par exemple, avec un rapport de l'extension longitudinale (L28) sur l'extension transversale (B28) du circuit imprimé (28) compris entre environ 2 et environ 10, en particulier un tel rapport compris entre environ 3 et environ 6.

14. Agencement d'éclairage selon l'une des revendications 11 à 13,
**caractérisé en ce que** le circuit imprimé (28) est agencée essentiellement selon un plan qui est défini par un axe longitudinal (2) et un diamètre (D6) de la partie d'extrémité (6).

15. Agencement d'éclairage selon l'une des revendications précédentes,
**caractérisé en ce que** le dispositif d'éclairage tubulaire (1) comprend une longueur jusqu'à environ dix mètres et est alimenté en énergie électrique sur toute sa longueur par l'intermédiaire de la partie d'extrémité (6) et est commandé sur toute sa longueur au moyen de l'agencement de commande (10).

16. Agencement d'éclairage selon l'une des revendications précédentes,
**caractérisé en ce que** l'agencement d'éclairage (100') comprend une pluralité des dispositifs d'éclairage tubulaires (1) et en outre un convertisseur externe (78), dans lequel tous ou certains des dispositifs d'éclairage tubulaires (1) peuvent être alimentés en énergie électrique par le convertisseur externe (78).

17. Agencement d'éclairage selon l'une des revendications précédentes, **caractérisé en ce que** l'agencement d'éclairage (100') comprend une pluralité des dispositifs d'éclairage tubulaires (1), dans lequel tous ou certains des dispositifs d'éclairage tubulaires (1) peuvent être affectés à un groupe de commande (SG) et peuvent être commandés conjointement.
